# EUROPÄISCHE PATENTSCHRIFT

(11) **EP 1 373 616 B1**
(45) Veröffentlichungstag und Bekanntmachung des Hinweises auf die Patenterteilung: **17.05.2006**
(21) Anmeldenummer: 02703441.2
(22) Anmeldetag: 21.03.2002
(51) Int. Cl.: D03D 11/00

(54) **ANTRIEBSRIEMEN MIT GEWEBE MIT GENAU ZWEI GEWEBELAGEN**
DRIVING BELT WITH FABRIC HAVING EXACTLY TWO LAYERS OF FABRIC
BANDE D'ENTRAINEMENT AVEC TISSU COMPORTANT EXACTEMENT DEUX COUCHES DE TISSU

(30) Priorität: 04.04.2001 CH 632012001
(43) Veröffentlichungstag der Anmeldung: 02.01.2004
(73) Patentinhaber: Habasit AG, 4153 Reinach (CH)
(72) Erfinder: BECELLA, Marion, CH-8001 Zürich (CH)
(74) Vertreter: Bollhalder, Renato
(86) Internationale Anmeldenummer: PCT/CH2002/000168
(87) Internationale Veröffentlichungsnummer: WO 2002/081798

(56) Entgegenhaltungen:
- EP-A- 0 013 432
- WO-A-00/26067
- WO-A-01/14138
- WO-A-95/00422
- DE-A- 3 329 740
- US-A- 5 102 725
- PATENT ABSTRACTS OF JAPAN vol. 011, no. 278 (M-623), 9. September 1987 (1987-09-09) & JP 62 079112 A (SHIKISHIMA KANBASU KK), 11. April 1987 (1987-04-11)

## Beschreibung

Die Erfindung betrifft einen Antriebsriemen, der als Zugschicht ein Gewebe aufweist.

Die Zugschicht eines Antriebsriemens besteht häufig aus einer oder mehreren Lagen eines thermoplastischen Kunststoffes oder einer oder mehreren Lagen eines textilen Erzeugnisses, insbesondere eines Gewebes. Diese Zugschicht ist mit Gummi beschichtet.

Im Falle einer Zugschicht aus einem thermoplastischen Kunststoff ist diese beispielsweise aus einer Polyamid-Extrusionsfolie hergestellt. Eine derartige Zugschicht zeichnet sich durch eine hohe Biegesteifigkeit und durch eine geringe Druckbelastbarkeit aus.

Die Fäden der textilen Erzeugnisse, insbesondere der Gewebe, können aus synthetischen Rohstoffen hergestellt sein, wie z.B. aus Polyamiden, Aramiden, Polyestern, Polyolefinen, etc.. Sie können aber auch aus natürlichen Rohstoffen hergestellt sein, wie z.B. aus Baumwolle, aus Stengelfasern wie Flachs oder Hanf, aus Wolle, aus Seide, etc.. Weiterhin kommen auch mineralische Rohstoffe wie z.B. Glas oder Carbon als Rohstoff für die Fäden in Frage. Schliesslich kommen auch Mischungen aus allen diesen Rohstoffen in Betracht. Das Gewebe kann aus allen bekannten Garnarten hergestellt werden, wie z.B. Multifilamenten, Monofilamenten, Spinnfaserngarnen oder ein- oder mehrstufigen Zwirnen.

Im Betrieb wird die Zugschicht der Antriebsriemen, grossen Belastungen ausgesetzt. Zugschichten aus thermoplastischem Kunststoff sind wenig flexibel (siehe oben) und benötigen daher grosse Rollen oder Scheiben ("pulleys"), über die sie geführt bzw. umgelenkt werden, was einen vergleichsweise hohen Verbrauch an Antriebsenergie zur Folge hat (die Masse der Rollen bzw. Scheiben muss angetrieben werden). Bei Zugschichten aus textilen Erzeugnissen ist hingegen bei hoher Flexibilität bisweilen die Kraftübertragung nicht ausreichend, weshalb häufig mehrere solche textile Zugschichten miteinander verklebt werden. Dies ist insofern nachteilig, als dadurch einerseits ein weiterer Arbeitsschritt in der Herstellung erforderlich wird, nämlich das Verkleben der textilen Zugschichten. Ausserdem steigt dadurch der materielle Aufwand, weil zwei oder mehrere textile Zugschichten benötigt werden. Vor allen Dingen wird dadurch aber eine Beeinträchtigung der Flexibilität der Zugschicht insgesamt bewirkt.

Hier will die Erfindung Abhilfe schaffen. Es ist daher eine Aufgabe der Erfindung, einen Antriebsriemen vorzuschlagen, welcher einerseits eine grosse Kraftübertragung ermöglicht, gleichzeitig aber flexibel bleibt und nach Möglichkeit eine geeignete Oberfläch-enstruktur für das mechanische Anhaften der Gummibeschichtung bietet.

Diese Aufgabe wird durch den Antriebsriemen gelöst, wie er durch die Merkmale des unabhängigen Patentanspruchs 1 charakterisiert ist. Besonders vorteilhafte Ausgestaltungen ergeben sich aus den Merkmalen der abhängigen Patentansprüche.

Die gute Kraftübertragung bei gleichzeitiger Flexibilität wird dadurch erreicht, dass die Zugschicht ein Gewebe aufweist, welches (konstruktiv) zwei Lagen umfasst, die bindungstechnisch miteinander verbunden sind. Mindestens eine der Gewebelagen weist eine Leinwandbindung, eine abgeleitete Leinwandbindung, eine gemischte Leinwandbindung oder eine Satinbindung auf. Es braucht auf diese Weise keine Verklebung der Lagen in einem weiteren Produktionsschritt zu erfolgen. Schliesslich ist es bei der technischen Umsetzung der Verbindung der beiden Gewebelagen so, dass eine rippenförmige Oberflächenstruktur entsteht, welche die mechanische Haftung zwischen der Gummibeschichtung und dem Gewebe verbessert. Je nachdem, welche Art von Bindung zur Anwendung kommt, kann sich die Rippe auf einer Seite des Gewebes oder auf beiden Seiten zeigen.

Weitere Vorteile ergeben sich aus der nachfolgenden Beschreibung von Ausführungsbeispielen mit Hilfe der Zeichnung. Es zeigen:
- Fig. 1-5: jeweils einen Bindungsrapport, anhand dessen die Entstehung eines ersten Ausführungsbeispiels des Gewebes (Fig. 5) einer Zugschicht eines erfindungsgemässen Antriebsriemens ersichtlich ist;
- Fig. 6-8: das Ausführungsbeispiel des Bindungsrapports gemäss Fig. 5 zusammen mit einer realitätsnäheren Darstellung der zugehörigen Gewebeeinheit und einem grösseren Ausschnitt aus einem entsprechenden Gewebe;
- Fig. 9-10: jeweils einen Bindungsrapport eines weiteren Ausführungsbeispiels des Gewebes einer Zugschicht eines erfindungsgemässen Antriebsriemens; und
- Fig.11-14: das Ausführungsbeispiel des Bindungsrapports gemäss Fig. 5 zusammen mit weiteren Darstellungsfor- men des gleichen Bindungsrapports (also des gleichen Gewebes).

Anhand der Figuren 1-5, welche jeweils einen Bindungsrapport zeigen, soll im folgenden die Entstehung eines ersten Ausführungsbeispiels eines Gewebes einer Zugschicht des erfindungsgemässen Antriebsriemens erläutert werden. Als Bindungsrapport bezeichnet man die kleinste sich wiederholende bindungstechnische Einheit, deren Wiederholung das Gewebe bildet. Als Bindungspatrone bezeichnet man eine schematische Darstellung der Verkreuzung horizontaler Schussfäden und vertikaler Kettfäden. Die Verkreuzungspunkte werden durch Kästchen (im vorliegenden Fall durch Quadrate) symbolisiert. Ein ausgefülltes Kästchen bzw. Quadrat bedeutet, dass der betreffende Kettfaden über dem jeweiligen Schussfaden liegt und ein leeres Kästchen bzw. Quadrat bedeutet, dass der betreffende Kettfaden unter dem jeweiligen Schussfaden liegt. In einer Bindungspatrone kann entweder nur ein Rapport, mehrere ganze Rapporte oder ein Rapport und mehrere Teilrapporte dargestellt werden, um den Anschluss der Rapporte zu veranschaulichen. In den nachfolgend erläuterten Figuren ist jeweils ein Bindungsrapport dargestellt, der aber ebenso als Bindungspatrone bezeichnet werden kann.

In Fig. 1 erkennt man zwei Gewebelagen 1 und 2, die in der gleichen Bindungspatrone dargestellt sind. Beide Lagen werden bindungstechnisch auf einer Ebene dargestellt. Dabei ist für die Lage 1 nur die erste und dritte Spalte und die erste und dritte Zeile relevant und für die Lage 2 ist nur die zweite und vierte Spalte und die zweite und vierte Zeile relevant. Die Nummerierung der Kett- und Schussfäden beginnt in der unteren linken Ecke des Bindungsrapports bzw. der Bindungspatrone.

Folglich bedeutet die Darstellung in Fig. 1, dass bei der ersten Lage 1 der Kettfaden K1 unter dem Schussfaden S2 liegt, aber über dem Schussfaden S4. Beim Kettfaden K3 ist es genau umgekehrt, er liegt über dem Schussfaden S2, aber unter dem Schussfaden S4. Bei der zweiten Lage 2 liegt der Kettfaden K2 über dem Schussfaden S1, aber unter dem Schussfaden S3, beim Kettfaden K4 ist es umgekehrt, er liegt unter dem Schussfaden S1 aber über dem Schussfaden S3. Betrachtet man beiden Lagen getrennt voneinander, so handelt es sich hier bei den einzelnen Lagen um jeweils eine einfache Leinwandbindung. Der Bindungsrapport für jede einzelne Lage ist hier zwei, jedes Vielfache davon ist möglich. Der Bindungsrapport für die gesamte Bindungspatrone ist hier vier, jedes Vielfache davon ist möglich.

In Fig. 2 wird durch weitere Hebungen der Kettfäden K2 und K4 auch über die Schussfäden S2 und S4 (gestrichelt gefüllte Quadrate) die Lage 2 zur oberen der beiden Lagen bestimmt. In Fig. 3 ist dies in die Bindungspatrone vollständig aufgenommen. Die beiden Lagen sind in diesem Konstruktionsstadium noch nicht miteinander verknüpft.

In Fig. 4 ist zu erkennen, an welchen Stellen die beiden Lagen 1 und 2 miteinander verknüpft werden sollen, diese Verknüpfungspunkte sind mit einem Kreuz V1,V2 in den betreffenden Quadraten markiert. Die Verknüpfung erfolgt derart, dass an der einen Stelle, z.B. in dem Quadrat, welches in der ersten Spalte und in der dritten Zeile der Bindungspatrone angeordnet ist (Kreuz V1), der Kettfaden K1 der "unteren" Lage über den Schussfaden S3 der "oberen" Lage gehoben wird, während in dem Quadrat, welches in der vierten Spalte und in der zweiten Zeile angeordnet ist, der Kettfaden K4 der "oberen" Lage unter dem Schussfaden S2 der unteren Lage (erste Lage) durchgeführt wird (Kreuz V2).

Dadurch werden die beiden Lagen miteinander verknüpft und es ergibt sich ein Gewebe, dessen Bindungsrapport oder Bindungspatrone P1 (Patrone mit einem einzigen Rapport) insgesamt in Fig. 5 dargestellt ist. Mit der unterschiedlichen Darstellung der beiden Lagen anhand der Fig. 1-5 soll lediglich der Aufbau bzw. die Konstruktion des Gewebes erläutert werden.

Die Darstellung in Fig. 5 bedeutet also, dass der Kettfaden K1 unter den Schussfäden S1 und S2 zu liegen kommt, aber über den Schussfäden S3 und S4. Der Kettfaden K2 kommt über den Schussfäden S1 und S2 zu liegen, unter dem Schussfaden S3 und wieder über dem Schussfaden S4. Der Kettfaden K3 kommt unter dem Schussfaden S1 zu liegen, über dem Schussfaden S2 und unter den Schussfäden S3 und S4. Der Kettfaden K4 schliesslich kommt unter den Schussfäden S1 und S2 zu liegen und über den Schussfäden S3 und S4.

Die Verbindung der beiden Gewebelagen ist also so gewählt, dass die zwischen den Gewebelagen wechselnden Fäden beide Lagen möglichst fest aneinander binden und gleichzeitig eine Querrippe bilden.

Die Bindungspatrone P1 aus Fig. 5, deren Konstruktion anhand von Fig. 1-5 erläutert ist, ist in Fig. 6 noch einmal wiederholt, um in der Zusammenschau mit Fig. 7 und Fig. 8 die "technische" Bindungspatrone mit einer realitätsnahen zeichnerischen Darstellung der Fadenverkreuzungen vergleichen zu können. Der Einfachheit halber sind die Fäden der beiden Lagen noch unterschiedlich dargestellt.

Wie in Fig. 7 zu erkennen ist, ist der Kettfaden K1 unter den Schussfäden S1 und S2 angeordnet, aber über den Schussfäden S3 und S4, genau wie in der Bindungspatrone P1 (Fig. 6) mit Hilfe der ausgefüllten bzw. leeren Quadrate dargestellt. Alle anderen Fäden verkreuzen sich gemäss der schematischen Darstellung in der Bindungspatrone P1.

In Fig. 8 ist ein grösserer Ausschnitt aus einem entsprechenden Gewebe G dargestellt, wobei sich innerhalb des Gewebes G der Bindungsrapport P1 wiederholt. Damit man das Muster der Bindungspatrone P1 wiederfinden kann, sind die entsprechenden Kettfäden K1,K2,K3,K4 und die Schussfäden S1,S2,S3,S4 entsprechend gekennzeichnet.

In Fig. 9 und Fig. 10 sind - in Form des jeweiligen Bindungsrapports bzw. der jeweiligen Bindungspatrone P2 und P3 - weitere Ausführungsbeispiele von Geweben dargestellt, welche in dem erfindungsgemässen Antriebsriemen zum Einsatz kommen können. Bei den Ausführungsbeispielen gemäss den Bindungspatronen P4-P6 (Fig. 12 bis 14) erkennt man, dass diese nur andere Darstellungen der bereits beschriebenen Bindungspatrone P1 sind, die der Übersichtlichkeit halber noch einmal in Fig. 11 dargestellt ist.

So ist beispielsweise die Darstellungsform des Rapports bzw. der Bindungspatrone P4 gemäss Fig. 12 das "Negativ" der Bindungspatrone P1 aus Fig. 11. Vom Gewebe her heisst das, dass man das Gewebe von der anderen Seite her betrachtet (man blickt also auf die "Rückseite" des Gewebes). Das Gewebe an sich bleibt aber das gleiche.

Von der Darstellung des Bindungsrapports bzw. der Bindungspatrone P4 aus Fig. 12 kommt man zu der Darstellung des Bindungsrapports bzw. der Bindungspatrone P5 aus Fig. 13, indem man die Bindungspatrone P4 quasi um ihren unteren Rand herum nach unten klappt. Die Darstellung des Bindungsrapports bzw. der Bindungspatrone P6 gemäss Fig. 14 entspricht dem "Negativ" des Bindungsrapports bzw. der Bindungspatrone aus Fig. 13.

Grundsätzlich ist es so, dass mindestens eine Gewebelage eine Leinwandbindung, eine abgeleitete Leinwandbindung (z.B. Panama, Rips, etc.), eine gemischte Leinwandbindung, eine gemischte Leinwandableitung oder eine Satinbindung aufweist. Die zweite Gewebelage kann entweder gleich ausgebildet sein wie die erste Gewebelage oder sie kann unterschiedlich zu der ersten Gewebelage ausgebildet sein, was insbesondere dazu führen kann, dass die beiden Gewebeseiten eine gleiche oder unterschiedliche Oberflächenstruktur aufweisen können.

Ferner kann das Gewebe leitfähige Fäden enthalten, was insbesondere im Hinblick derauf vorteilhaft ist, dass Antriebsriemen - um Antrieb zu gewährleisten - und andere Bänder immer Reibung auf der Fläche eines Antriebselements (z.B. einer Metallscheibe) erzeugen. Dabei kann eine elektrostatische Aufladung entstehen. An der räumlichen Trennstelle der beiden reibenden Körper - also z.B. dort, wo der Antriebsriemen den Kontakt mit der Scheibe verliert - kann dann eine Funkenentladung auftreten. Elektrisch leitfähige Fasern bewirken, dass diese Funkenbildung verhindert wird, indem sie z.B. die Ladung zu einer Stelle transportieren, an welcher der Antriebsriemen mit einem elektrisch geerdeten Bauteil oder Fläche (z.B. an der Metallscheibe) in Berührung steht, sodass die Ladung ohne Funkenbildung abgeführt werden kann.

Für die Kettfäden bzw. Schussfäden können Garne verwendet werden, die als Endlosgarne (Monofilamente, Multifilamente) ausgebildet sein können oder die auch Spinnfasergarne oder ein- oder mehrstufige Zwirne (Zwirne sind zwei miteinander verdrehte Garne, mehrstufige Zwirne sind mehrere miteinander verdrehte Zwirne) sein können.

Die Garnstärke kann dabei in Abhängigkeit von der Anzahl der Fäden pro Zentimeter sowohl für die Kettfäden als auch für die Schussfäden im Bereich von etwa 3 tex bis etwa 300 tex variieren.

Die Fadendichte kann abhängig von der Garnstärke sowohl in Kettrichtung als auch in Schussrichtung im Bereich von etwa 4/cm bis etwa 4000/cm variieren. Dabei kann das Gewebe in Kettrichtung und in Schussrichtung gleiche oder auch unterschiedliche Fadenzahlen (Fadendichten) aufweisen.

Als Fasergrundstoffe kommen sowohl natürliche Grundstoffe wie z.B. Baumwolle, Stengelfasen (z.B. Flachs, Hanf), Wolle, Seide sowie Ramie, etc. in Frage, wie auch synthetische Grundstoffe wie z.B. Polyester, Polyamide, Polyolefine, Aramide, etc., wie auch mineralische Grundstoffe wie z.B. Glas und Kohlenstoff (Karbon), etc., sowie Mischungen aus diesen Grundstoffen.

## Patentansprüche

1. Antriebsriemen, der als Zugschicht ein Gewebe (G) aufweist, welches genau zwei Gewebelagen (1,2) umfasst, die bindungstechnisch miteinander verbunden sind, **dadurch gekennzeichnet, dass** mindestens eine der Gewebelagen (1,2) eine Leinwandbindung, eine abgeleitete Leinwandbindung, eine gemischte Leinwandbindung oder eine Satinbindung aufweist.

2. Antriebsriemen nach Anspruch 1, bei welchem die andere Gewebelage (2,1) die gleiche Bindungsart aufweist.

3. Antriebsriemen nach Anspruch 1, bei welchem die andere Gewebelage (2,1) eine andere Bindungsart aufweist.

4. Antriebsriemen nach einem der Ansprüche 1 bis 3, bei welchem die kleinste bindungstechnische Einheit (P1) des Gewebes nach dem Muster gemäß Figure 11 ausgebildet ist,
in welchem Muster die Spalten jeweils die Kettfäden (K1,K2,K3,K4) darstellen und die Zeilen jeweils die Schussfäden (S1,S2,S3,S4), und in welchem Muster in den Spalten abwechselnd ein Kettfaden (K1,K3) der einen Lage (1) neben einem Kettfaden (K2,K4) der anderen Lage (2) angeordnet ist und in den Zeilen jeweils ein Schussfaden (S2, S4) der einen Lage (1) neben einem Schussfaden (S1, S3) der anderen Lage (2) angeordnet ist, und in welchem Muster ein dunkles Feld bedeutet, dass der Kettfaden über dem Schussfaden liegt, und in welchem ein helles Feld bedeutet, dass der Kettfaden unter dem Schussfaden liegt.

5. Antriebsriemen nach einem der Ansprüche 1 bis 3, bei welchem die kleinste bindungstechnische Einheit (P2) des Gewebes nach dem Muster gemäß Figure 9, ausgebildet ist,
in welchem Muster die Spalten jeweils die Kettfäden (K1, K2, K3, K4) darstellen und die Zeilen jeweils die Schussfäden (S1, S2, S3, S4), und in welchem Muster in den Spalten abwechselnd ein Kettfaden (K1, K3) der einen Lage (1) neben einem Kettfaden (K2,K4) der anderen Lage (2) angeordnet ist und in den Zeilen jeweils ein Schussfaden (S2, S4) der einen Lage (1) neben einem Schussfaden (S1, S3) der anderen Lage (2) angeordnet ist, und in welchem Muster ein dunkles Feld bedeutet, dass der Kettfaden über dem Schussfaden liegt, und in welchem ein helles Feld bedeutet, dass der Kettfaden unter dem Schussfaden liegt.

6. Antriebsriemen nach einem der Ansprüche 1 bis 3, bei welchem die kleinste bindungstechnische Einheit (P3) des Gewebes nach dem Muster gemäß Figur 10 ausgebildet ist,
in welchem Muster die Spalten jeweils die Kettfäden (K1,K2,K3,K4) darstellen und die Zeilen jeweils die Schussfäden (S1,S2,S3,S4), und in welchem Muster in den Spalten abwechselnd ein Kettfaden (K1,K3) der einen Lage (1) neben einem Kettfaden (K2;K4) der anderen Lage (2) angeordnet ist und in den Zeilen jeweils ein Schussfaden (S2, S4) der einen Lage (1) neben einem Schussfaden (S1, S3) der anderen Lage (2) angeordnet ist, und in welchem Muster ein dunkles Feld bedeutet, dass der Kettfaden über dem Schussfaden liegt, und in welchem ein helles Feld bedeutet, dass der Kettfaden unter dem Schussfaden liegt.

7. Antriebsriemen nach einem der Ansprüche 1 bis 6, bei welchem das Gewebe (G) elektrisch leitfähige Fasern enthält.

## Claims

1. Drive belt having as a traction layer a woven fabric (G), which comprises exactly two layers of woven fabric (1,2), which are interlaced together, **characterized in that** at least one of the woven fabric layers (1,2) has a plain weave, a derived plain weave, a mixed plain weave or a satin weave.

2. Drive belt according to claim 1, wherein the other woven fabric layer (2,1) has the same type of weave.

3. Drive belt according to claim 1, wherein the other woven fabric layer (2,1) has another type of weave.

4. Drive belt according to any one of claims 1 to 3, wherein the smallest weave unit (P1) of the woven fabric is constructed according to the pattern of Fig. 11, where the columns each represent the warp threads (K1, K2, K3, K4) and the rows each represent the weft threads (S1, S2, S3, S4), and where in the columns alternately a warp thread (K1, K3) of one layer (1) is arranged next to a warp thread (K2, K4) of the other layer (2) and where in each of the rows a weft thread (S2, S4) of one layer (1) is arranged next to a weft thread (S1, S3) of the other layer (2), and where a dark field in this pattern denotes that the warp thread passes over the weft thread and where a light coloured field in this pattern denotes that the warp thread passes under the weft thread.

5. Drive belt according to any one of claims 1 to 3, wherein the smallest weave unit (P2) of the woven fabric is constructed according to the pattern of Fig. 9, where the columns each represent the warp threads (K1, K2, K3, K4) and the rows each represent the weft threads (S1, S2, S3, S4), and where in the columns alternately a warp thread (K1, K3) of one layer (1) is arranged next to a warp thread (K2, K4) of the other layer (2) and where in each of the rows a weft thread (S2, S4) of one layer (1) is arranged next to a weft thread (S1, S3) of the other layer (2), and where a dark field in this pattern denotes that the warp thread passes over the weft thread and where a light coloured field in this pattern denotes that the warp thread passes under the weft thread.

6. Drive belt according to any one of claims 1 to 3, wherein the smallest weave unit (P3) of the woven fabric is constructed according to the pattern of Fig. 10, where the columns each represent the warp threads (K1, K2, K3, K4) and the rows each represent the weft threads (S1, S2, S3, S4), and where in the columns alternately a warp thread (K1, K3) of one layer (1) is arranged next to a warp thread (K2, K4) of the other layer (2) and where in each of the rows a weft thread (S2, S4) of one layer (1) is arranged next to a weft thread (S1, S3) of the other layer (2), and where a dark field in this pattern denotes that the warp thread passes over the weft thread and where a light coloured field in this pattern denotes that the warp thread passes under the weft thread.

7. Drive belt according to any one of claims 1 to 6, wherein the woven fabric (G) contains electrically conducting fibers.

## Revendications

1. Courroie de transmission qui présente, comme couche de traction, un tissu (G) qui comprend exactement deux couches de tissu (1, 2) reliées entre elles par une technique d'armure, **caractérisée en ce qu'**au moins l'une des couches de tissu (1, 2) présente une armure toile, une armure toile dérivée, une armure toile mixte ou une armure satin.

2. Courroie de transmission selon la revendication 1, dans laquelle l'autre couche de tissu (2, 1) présente le même type d'armure.

3. Courroie de transmission selon la revendication 1, dans laquelle l'autre couche de tissu (2, 1) présente un autre type d'armure.

4. Courroie de transmission selon l'une des revendications 1 à 3, dans laquelle la plus petite unité technique d'armure (P1) du tissu est réalisée suivant le motif de la figure 11,
motif dans lequel dans ce dessin les colonnes représentant chacune les fils de chaîne (K1, K2, K3, K4) et les lignes représentant chacune les fils de trame (S1, S2, S3, S4), et dans lequel un fil de chaîne (K1, K3) d'une couche (1) est disposé alternativement, dans les colonnes, à côté d'un fil de chaîne (K2, K4) de l'autre couche (2), et dans chacune des lignes un fil de trame (S2, S4) d'une couche (1) est disposé à côté d'un fil de trame (S1, S3) de l'autre couche (2), et dans lequel un champ noir signifie que le fil de chaîne se situe au-dessus du fil de trame, et dans lequel un champ blanc signifie que le fil de chaîne se situe au-dessous du fil de trame.

5. Courroie de transmission selon l'une des revendications 1 à 3, dans laquelle la plus petite unité technique d'armure (P2) du tissu est réalisée selon le motif de la figure 9,
motif dans lequel les colonnes représentent chacune les fils de chaîne (K1, K2, K3, K4), et les lignes représentent chacune les fils de trame (S1, S2, S3, S4), et dans lequel, un fil de chaîne (K1, K3) d'une couche (1) est disposé alternativement, dans les colonnes, à côté d'un fil de chaîne (K2, K4) de l'autre couche (2), et dans chacune des lignes un fil de trame (S2, S4) d'une couche (1) est disposé à côté d'un fil de trame (S1, S3) de l'autre couche (2), et dans lequel un champ noir signifie que le fil de chaîne se situe au-dessus du fil de trame, et dans lequel une zone blanche signifie que le fil de chaîne se situe au-dessous du fil de trame.

6. Courroie de transmission selon l'une des revendications 1 à 3, dans laquelle la plus petite unité technique d'armure (P3) du tissu est réalisée selon le motif de la figure 10,
motif dans lequel les colonnes représentent chacune les fils de trame (K1, K2, K3, K4) et les lignes représentent chacune les fils de trame (S1, S2, S3, S4), et dans lequel un fil de chaîne (K1, K3) d'une couche (1) est disposé alternativement, dans les colonnes, à côté d'un fil de chaîne (K2, K4) de l'autre couche (2), et dans chacune des lignes un fil de trame (S2, S4) d'une couche (1) est disposé à côté d'un fil de trame (S1, S3) de l'autre couche (2), et dans lequel un champ noir signifie que le fil de chaîne se situe au-dessus du fil de trame, et dans lequel une zone blanche signifie que le fil de chaîne se situe au-dessous du fil de trame.

7. Courroie de transmission selon l'une des revendications 1 à 6, dans laquelle le tissu (G) contient des fibres électriquement conductrices.
